# EUROPÄISCHE PATENTSCHRIFT

(11) **EP 0 654 569 B1**
(45) Veröffentlichungstag und Bekanntmachung des Hinweises auf die Patenterteilung: **29.07.1998**
(21) Anmeldenummer: 94118431.9
(22) Anmeldetag: 23.11.1994
(51) Int. Cl.: E04F 11/16, E04F 19/06

(54) **Eckkantenprofil für die Abdeckung eines Bauwerks, insbesondere für Treppenkanten**
Corner edge profile to cover a construction, especially staircase edges
Profil de bord d'angle pour le recouvrement d'une construction, notamment les bords d'escaliers

(30) Priorität: 23.11.1993 DE 4339902
(43) Veröffentlichungstag der Anmeldung: 24.05.1995
(73) Patentinhaber: Herm. Friedr. Künne GmbH & Co., D-58762 Altena (DE)
(72) Erfinder: Kemper, Hans August, D-58566 Kierspe (DE)
(74) Vertreter: Sperling, Rüdiger, Dipl.-Ing.

(56) Entgegenhaltungen:
- EP-A- 0 321 634
- EP-A- 0 449 428
- DE-A- 3 420 805
- DE-A- 3 640 822
- DE-B- 1 072 373
- DE-U- 9 301 719
- GB-A- 2 249 563

## Beschreibung

Die Erfindung bezieht sich auf ein Eckkantenprofil für die Abdeckung eines Bauwerks, insbesondere für Treppenkanten, mit einem annähernd lotrecht verlaufenden Abschnitt und einem senkrecht dazu verlaufenden Abschnitt, welcher teils als Auflagestreifen auf dem Rand des Bauwerks und teils als Abdeckflügel für das zu verlegende Material ausgebildet ist.

Es ist bereits ein derartiges Treppenkantenprofil aus schlagzähem Hart-PVC bekannt, bei dem der Auflageabschnitt und der Abdeckflügel eine Aufnahmetasche für das abzudeckende Material bilden; letzteres ist gewöhnlich ein Kunststoffteppichbelag, auf dem der unbiegsame Abdeckflügel aufliegt. Eine Anpassung dieses Eckkantenprofils an Materialien mit verschiedener Höhe bzw. vor allem an unnachgiebige Materialien, wie z.B. Parkettfertigteilen, ist nicht möglich.

Der Erfindung liegt die Aufgabe zugrunde, ein Eckkantenprofil für die Abdeckung eines Bauwerks, insbesondere für Treppenkanten zu schaffen, welches innerhalb bestimmter Grenzen für Materialien verschiedener Stärke Verwendung finden kann; insbesondere soll eine Anpassung an unterschiedliche Materialhöhen vorgesehen werden.

Die Aufgabe wird durch die Merkmale des Anspruchs 1 gelöst.

Durch diese Ausbildung des Abdeckflügels ist es möglich, letzteren an unterschiedliche Materialhöhen anzupassen, wobei für alle Materialhöhen nur ein einziges Eckkantenprofil erforderlich ist. Bei der Verlegearbeit benötigt der Verleger somit nur ein einziges Eckkantenprofil, welches er an Ort und Stelle der unterschiedlichen Materialhöhe anpassen kann, auch wenn das Material relativ hart ist, z.B. aus Fertigparketteilen besteht.

Nach der Erfindung weist die Unterseite des Profils mindestens eine in Profillängsrichtung verlaufende Aussparung auf. Diese Aussparung kann z.B. Konstruktionsteile aufnehmen, die zum Ausgleich von Unebenheiten an dem lotrechten Abschluß des Bauwerkrandes, z.B. einer profilierten Holztreppe, herangezogen werden. Diese Aussparung kann U-förmig mit geraden Wandungen sein.

Die Unterseite des senkrecht zum zweiten Abschnitt verlaufenden Abschnittes ist abgestuft ausgebildet. Hierdurch kann der Sitz des gesamten Profils an die jeweils gewählte Stärke des Materials, z.B. des Fertigparkettteils, angepaßt werden.

Es können mindestens zwei Aussteifungen mit jeweils zueinanderverlaufenden Teilfächen vorgesehen sein.

Zweckmäßigerweise ist im Profil oberhalb der Auflageebene ein in Profillaufrichtung verlaufender Kanal vorgesehen. Der Kanal kann im Querschnitt den Außenflächen des Profils angepaßt sein.

Bevorzugterweise ist die Wandstärke zwischen dem Kanal einerseits und der Aussparung und der Verbindung zwischen dem Abdeckflügel und dem Auflagestreifen andererseits annähernd gleich.

Der Auflagestreifen kann durch gegebenenfalls versetzt angeordnete Senkschrauben auf dem Rand befestigbar sein; die Oberfläche des Profils verläuft zweckmäßigerweise im Übergangsbereich der beiden Abschnitte schräg. Der Winkel mit der Lotrechten beträgt vorzugsweise zwischen 30° und 60°. Die Oberfläche des Profils ist bevorzugterweise mindestens teilweise rutschhemmend ausgebildet.

Eine besonders zweckmäßige Ausführungsform der Erfindung besteht darin, daß das Profil aus Aluminium besteht.

Das Eckkantenprofil kann für die Abdeckung von Bauwerken verschiedener Arten vorgesehen sein. Nachfolgend werden zwei besonders bevorzugte Anwendungsbeispiele genannt. Der Rand kann an einer Holztreppe oder an einer Betonstufe vorgesehen sein. Das Profil nimmt nach einer besonders bevorzugten Ausführungsform Fertigparketteile auf.

Auf der Zeichnung sind beispielsweise Ausführungsformen der Erfindung sowie Anwendungsmöglichkeiten dargestellt; sie werden nachfolgend näher beschrieben. Es zeigt:
- Fig. 1: einen Querschnitt durch eine Ausführungsform der Erfindung in vergrößertem Maßstab;
- Fig. 2: eine Anwendungsmöglichkeit für den Gegenstand der Erfindung;
- Fig. 3: eine abgewandelte Anwendungsmöglichkeit für den Gegenstand der Erfindung;
- Fig. 4: eine weitere abgewandelte Anwendungsmöglichkeit für den Gegenstand der Erfindung und
- Fig. 5: eine abgewandelte Ausführungsform der Erfindung.

Ein aus Aluminium z.B. im Stranggießverfahren hergestelltes Eckkantenprofil nach Fig. 1 hat beispielsweise die Höhe von ca. 30 mm und eine Gesamtbreite von ca. 70 mm.

Bei einem üblicherweise möglichen Einsatz als Treppenkantenprofil verlaufen zwei annähernd parallel zueinander liegende horizontale Abschnitte 1 und 2 in einem Abstand von ca. 15 mm. Der obere Abschnitt 1 ist als Abdeckflügel ausgebildet und weist an seiner freien Kante3 eine rutschhemmende Oberfläche in Schrägstellung auf. Dahinter ist der Abdeckflügel, der eine gleichmäßige Stärke aufweist, mit einer U-förmigen Aussparung 4 versehen.

Der Abdeckflügel 1 ist über eine Sollbiegestelle 5 mit dem Profilkörper verbunden. Der Abdeckflügel kann wie mit strichierten Linien angedeutet, z.B. durch Behämmern in die abgesenkte Lage gebracht werden, so daß eine Anpassung an die Höhe des abzudeckenden oder zu verkleidenden Materials vorgenommen werden kann.

Der untere horizontal verlaufende Abschnitt 2 dient als Auflage und zur Befestigung auf der Oberfläche der Treppenkante, wobei versetzte Senkschrauben in die Bohrlöchern 6 und 7 eingesetzt werden.

Die Vorderfläche des Eckkantenprofils ist in etwa in einem Winkel von 30° zur Horizontalen abgeschrägt; dieser Winkel kann jedoch innerhalb bestimmter Grenzen beliebig abgewandelt werden.

Der lotrechte, d.h. senkrecht zu den Abschnitten 1 und 2 verlaufende Abschnitt 8 des Profils ist an seiner Innenseite mit zwei Abstufungen 9 und 10 versehen und reicht bis zur Auflagefläche 10' in der Höhe des horizontal verlaufenden Abschnittes 2.

Das Endkantenprofil kann auch in einer anderen Lage Verwendung finden, wobei die jeweils senkrecht zueinander verlaufenden Abschnitte dann z.B. vertikal und horizontal angeordnet werden.

Der vertikal verlaufende Abschnitt 8 des Eckkantenprofils ist über einen Steg 12, der horizontal verläuft und einen weiteren Steg 13, der vertikal verläuft, mit dem Profilkörper verbunden.

Der schräg verlaufende Abschnitt 14 weist die gleiche Wandstärke auf, wie die eben erwähnten Stege. Durch den vertikalen Steg 13 wird ein Kanal 15 begrenzt, welcher zwei vertikal verlaufende und eine horizontal verlaufende Oberflächen aufweist.

Die Stege 12, 13 und der schräg verlaufende Abschnitt 14 schließen einen in Profillängsrichtung verlaufenden Kanalabschnitt 16 ein, dessen rückwärtige Wandung 17 der rückwärtigen Wandung 18 angepaßt ist, welche die beiden horizontal verlaufenden Abschnitte 1 und 2 miteinander verbindet.

Neben dem bevorzugten Material, nämlich Aluminium, können auch andere Materialien zur Herstellung des Eckkantenprofils Verwendung finden. Es muß jedoch bei der einteiligen Herstellung darauf geachtet werden, daß der Abdeckflügel 2 plastisch verformbar ist.

Eine mögliche Anwendung des Gegenstandes der Erfindung ist in Fig. 2 dargestellt. Eine profilierte Holztreppe 20 mit einer Stufenstärke von 45 mm ist mit einem in Fig. 1 dargestellten Eckkantenprofil 21 abgedeckt. Das Eckkantenprofil hat zwischen den Abschnitten 1 und 2 einen lichten Abstand von ca. 15 mm und dient zur Aufnahme von Fertigteilparkett 22 mit einer Dicke von 15 mm. Der horizontal verlaufende Auflageabschnitt 2 ist mit Senkschrauben 23 mit der Stufe verbunden. Die profilierte Form des Vorderrandes der Holzstufe wird mittels eines Polyurethanschaumes 24 ausgefüllt. Auch sind die Rundungen 26 an der Oberseite des Randes 25 der Holzstufe entsprechend ausgefüllt.

Durch Holzschrauben 27 wird ein Winkel 28 an der Vorderseite der Stufe 20 befestigt, wobei gegebenenfalls dessen freier Rand 29 bis in die Aussparung 15 hineinreicht.

An den Winkel wird der Fertigteilparkettzuschnitt 30, 31 angebracht.

Die auf diese Weise abgedeckte oder verkleidete Holztreppe hat somit das Aussehen einer neuen aus Fertigparketteilen hergestellte Treppe.

Bei der in Fig. 3 dargestellten Ausführungsform ist das gleiche Eckkantenprofil eingesetzt. Auch bei dieser Ausführungsform werden die Fertigparketteile 40 in einer Stärke zwischen 13 - 15 mm verwendet. Es ist auch darauf hinzuweisen, daß das Eckkantenprofil austauschbar ist, so daß z.B. nach einem etwaigen erforderlichen Nachschleifen der Parkettoberfläche das gleiche Eckkantenprofil eingesetzt werden kann, weil der Abdeckflügel der verringerten Stärke desselben anpaßbar ist.

Die lotrecht verlaufende Fläche der aus Beton bestehenden Stufe 41 ist ebenfalls mit Fertigteilparketteilen oder -zuschnitten abgedeckt bzw. verkleidet.

Die im lotrecht verlaufenden Abschnitt des Eckkantenprofils vorgesehenen Abstufungen 42, 43 ermöglichen eine variable Anpassung des Eckkantenprofils an die Dicke 44 der eingesetzten bzw. zur Verkleidung der vorgesehenen Fertigparketteile.

Die in Fig. 4 dargestellte, gegenüber dem Anwendungsbeispiel nach Fig. 2 abgewandelte Anwendungsmöglichkeit unterscheidet sich von der eben genannten Anwendungsmöglichkeit dadurch, daß durch Verwendung von weiteren durch Schrauben 50' gehaltenen Winkeleisen 50 der vorspringende Rand 51 der Holzstufe 52 ausgeglichen wird, so daß der lotrechte Abschnitt 53 der Fertigparketteilverkleidung bis zur nächsten Stufe 54 lotrecht verläuft.

Das Eckkantenprofil 55 weist den gleichen Querschnitt wie die vorbeschriebenen Eckkantenprofile auf und ist auch mit einer winklig zur Horizontalen bzw. Fertikalen verlaufenden Schrägfläche 56 versehen. Der Winkel zur Lotrechten ist in diesem Fall ca. 35°.

Bei der in Fig. 5 dargestellten Anwendungsmöglichkeit des Eckkantenprofils ist letzteres zwar im wesentlichen gleich ausgebildet wie das weiter oben beschriebene Eckkantenprofil; aufgrund der geringeren Höhe ist dieses Eckkantenprofil beispielsweise für ein Parkettlaminat 60 mit einer Stärke von 7 - 10 mm geeignet; demzufolge ist die Gesamthöhe des Eckkantenprofils ca. 12 - 15 mm. Während die Breite der horizontal verlaufenden Abschnitte 61, 62 den Längen der entsprechenden Abschnitte bei dem vorbeschriebenen Eckkantenprofil gleicht, ist durch Wegfall des Kanals 15, der Frontabschnitt des Eckenkantenprofils kürzer.

Auch dieses Eckkantenprofil weist im lotrechten Teil Abstufungen 63 und 64 auf. Diese Anwendungsform ähnelt der Anwendungsform nach Fig. 4 bis auf die Stärke des vorgesehenen Parkettmaterials.

Das Eckkantenprofil kann auch zur Abdeckungen oder Verkleidung von anderen Materialien, z.B. Fliesen oder Kunststoffplatten Verwendung finden; durch die plastische Verformbarkeit des Abdeckflügels ist eine Anpassung an die jeweilige Materialdicke - also z.B. an verschiedene Fliesendicken oder Kunststoffplattendicken - möglich.

## Patentansprüche

1. Eckkantenprofil für die Abdeckung eines Bauwerks, insbesondere für Treppenkanten, mit einem annähernd lotrecht verlaufenden Abschnitt und einem senkrecht dazu verlaufenden Abschnitt, welcher teils als Auflagestreifen auf dem Rand des Bauwerks und teils als Abdeckflügel für zu verlegendes Bodenmaterial ausgebildet ist und zur Anpassung an dessen Materialhöhe plastisch verformbar ist, **dadurch gekennzeichnet**, daß zwischen dem Abdeckflügel (1) und dem Profilkörper eine Sollbiegestelle (5) vorgesehen ist, und daß an der Unterseite des Profils mindestens eine in Profillängsrichtung verlaufende Aussparung (15) ausgebildet ist, die einen freien Rand (29) eines an der Vorderseite der Stufe (20) befestigten Montagewinkels (28) aufnimmt und daß die nach innen gerichtete Unterseite des senkrecht zum Auflagestreifen verlaufenden Abschnitts (8) abgestuft ausgebildet ist.

2. Eckkantenprofil nach Anspruch 1, **dadurch gekennzeichnet**, daß die Aussparung (15) U-förmig mit geraden Wandungen ist.

3. Eckkantenprofil nach Anspruch 2, **dadurch gekennzeichnet**, daß mindestens zwei Abstufungen (9,10) mit jeweils senkrecht zueinander verlaufenden Teilflächen vorgesehen sind.

4. Eckkantenprofil nach einem der Ansprüche 1 bis 3, **dadurch gekennzeichnet**, daß im Profil oberhalb der Auflageebene ein in Profillängsrichtung verlaufender Kanal (16) vorgesehen ist.

5. Eckkantenprofil nach Anspruch 4, **dadurch gekennzeichnet**, daß der Kanal im Querschnitt den Außenflächen des Profils angepaßt ist.

6. Eckkantenprofil nach einem der Ansprüche 3 bis 5, **dadurch gekennzeichnet**, daß die Wandstärke zwischen dem Kanal einerseits und der Aussparung sowie der Verbindung zwischen dem Abdeckflügel (1) und dem Auflagestreifen (2) andererseits annähernd gleich ist.

7. Eckkantenprofil nach einem der Ansprüche 1 bis 6, **dadurch gekennzeichnet**, daß der Auflagestreifen (2) durch gegebenenfalls versetzt angeordnete Senkschrauben (6,7) auf dem Rand befestigbar ist.

8. Eckkantenprofil nach einem der Ansprüche 1 bis 7, **dadurch gekennzeichnet**, daß die Oberfläche des Profils im Übergangsbereich der beiden Abschnitte schräg verläuft.

9. Eckkantenprofil nach Anspruch 8, **dadurch gekennzeichnet**, daß der Winkel mit der Lotrechten zwischen 30° und 60° beträgt.

10. Eckkantenprofil nach einem der Ansprüche 1 bis 9, **dadurch gekennzeichnet**, daß die Oberfläche des Profils mindestens teilweise rutschhemmend ausgebildet ist.

11. Eckkantenprofil nach einem der Ansprüche 1 bis 10, **dadurch gekennzeichnet**, daß das Profil aus Aluminium besteht.

## Claims

1. Comer bead for covering a structure, in particular for the nosing of stairs, comprising an approximately vertically extending portion and a portion extending perpendicularly thereto which is designed partly as a bearing strip on the edge of the structure and partly as a covering flank for floor material to be laid and is plastically deformable so that it can be adapted to the height of the material, characterised in that a nominal bending point (5) is provided between the covering flank (1) and the bead body and that at least one recess (15) is formed on the underside of the bead, said recess extending in the longitudinal direction of the bead and receiving a free edge (29) of a seat angle (28) secured to the front of the step (20) and that the inwardly directed underside of the portion (8) extending perpendicularly to the bearing strip is stepped.

2. Comer bead according to claim 1, characterised in that the recess (15) is U-shaped with straight walls.

3. Comer bead according to claim 2, characterised in that at least two steps (9, 10) with partial surfaces extending perpendicularly to one another are provided.

4. Comer bead according to one of claims 1 to 3, characterised in that a channel (16) is provided in the bead above the bearing plane, said channel extending in the longitudinal direction of the bead.

5. Comer bead according to claim 4, characterised in that the cross section of the channel is adapted to the outer surfaces of the bead.

6. Comer bead according to one of claims 3 to 5, characterised in that the wall thickness between the channel, on the one hand, and the recess and the joint between the covering flank (1) and the bearing strip (2), on the other hand, is approximately equal.

7. Comer bead according to one of claims 1 to 6, characterised in that the bearing strip (2) can be secured to the edge by means of countersunk screws (6, 7) optionally offset relative to one another.

8. Comer bead according to one of claims 1 to 7, characterised in that the surface of the bead is inclined in the transition region between the two portions.

9. Comer bead according to claim 8, characterised in that the angle with the verticals is between 30° and 60°.

10. Comer bead according to one of claims 1 to 9, characterised in that the surface of the bead is at least partially a non-skid surface.

11. Comer bead according to one of claims 1 to 10, characterised in that the bead consists of aluminium.

## Revendications

1. Profil d'arête d'angle pour le recouvrement d'un ouvrage, en particulier pour arêtes d'escaliers, comprenant une partie à peu près verticale, et une partie perpendiculaire à cette dernière, laquelle est adaptée pour servir en partie de bande d'appui sur le bord de l'ouvrage et en partie d'aile de recouvrement pour un matériau couvre-sol à poser et est déformable plastiquement en vue de s'adapter à la hauteur de matière de ce dernier, caractérisé en ce qu'entre l'aile de recouvrement (1) et le corps profilé, est prévu un point de pliage normalisé (5) et en ce qu'au moins un évidement (15) s'étendant dans le sens de la longueur du profil et qui reçoit un bord libre (29) d'une comière de montage (28) fixée à la face avant de la marche (20), est ménagé en sous-face du profil, et en ce que la face inférieure, dirigée vers l'intérieur, de la partie (8) perpendiculaire à la bande d'appui présente une forme de gradins.

2. Profil d'arête d'angle selon la revendication 1, caractérisé en ce que l'évidement (15) a une section en forme de U à parois droites.

3. Profil d'arête d'angle selon la revendication 2, caractérisé en ce qu'on prévoit au moins deux gradins (9, 10) ayant chacun des faces partielles perpendiculaires l'une à l'autre.

4. Profil d'arête d'angle selon l'une des revendications 1 à 3, caractérisé en ce qu'un canal (16) orienté dans le sens de la longueur du profil est ménagé dans ledit profil, au dessus du plan d'appui.

5. Profil d'arête d'angle selon la revendication 4, caractérisé en ce que le canal est adapté aux faces extérieures du profil, dans sa section transversale.

6. Profil d'arête d'angle selon l'une des revendications 3 à 5, caractérisé en ce que l'épaisseur de paroi entre le canal, d'une part, et l'évidement, ainsi que celle de la liaison entre l'aile de recouvrement (1) et la bande d'appui (2), d'autre part, est à peu près égale.

7. Profil d'arête d'angle selon l'une des revendications 1 à 6, caractérisé en ce que la bande d'appui (2) peut être fixée au bord par des vis à tête conique (6, 7) éventuellement disposées en décalage.

8. Profil d'arête d'angle selon l'une des revendications 1 à 7, caractérisé en ce que la surface du profil est oblique dans la zone de la transition entre les deux parties.

9. Profil d'arête d'angle selon la revendication 8, caractérisé en ce que l'angle par rapport à la verticale fait entre 30 et 60°.

10. Profil d'arête d'angle selon l'une des revendications 1 à 9, caractérisé en ce que la surface du profil est formée, au moins en partie, pour freiner le glissement.

11. Profil d'arête d'angle selon l'une des revendications 1 à 10, caractérisé en ce que le profil est fabriqué en aluminium.
